# FASCICULE DE BREVET EUROPEEN

(11) **EP 1 523 062 B1**
(45) Date de publication et mention de la délivrance du brevet: **19.04.2006**
(21) Numéro de dépôt: 03447245.6
(22) Date de dépôt: 07.10.2003
(51) Int. Cl.: H01Q 7/00

(54) **Antenne omnidirectionnelle pour la transmission et/ou la réception de signaux audio et/ou vidéo**
Rundstrahlende Antenne zum Senden und Empfangen von Audio/Video Signalen
Omnidirectional antenna for transmitting and receiving audio/video signals

(43) Date de publication de la demande: 13.04.2005
(73) Titulaire: Herman, Philippe, 07110 Vinezac (FR)
(72) Inventeur: Herman, Philippe, 07110 Vinezac (FR)
(74) Mandataire: Cauchie, Daniel

(56) Documents cités:
- US-A- 4 479 127
- US-B1- 6 211 846
- MARTIN POT: "Biquad Antenna Construction" INTERNET, HTTP://MARTYBUGS.NET/WIRELESS/BIQUAD, 2 mai 2003 (2003-05-02) - 20 juillet 2003 (2003-07-20), XP002268769

## Description

La présente invention se rapporte d'une manière générale, à une antenne omnidirectionnelle pour la transmission et/ou la réception de signaux audio et/ou vidéo.

Plus précisément, l'invention concerne une antenne omnidirectionnelle pour la transmission et/ou la réception de signaux audio et/ou vidéo, du genre comprenant quatre éléments d'antenne alimentés radio-électriquement par des courants sensiblement de même phase et de même amplitude, chaque élément d'antenne comprenant un élément rayonnant de type biquad, un centre d'alimentation ainsi qu'un réflecteur associé à cet élément rayonnant et chacun des centres d'alimentation se trouvant sur un cercle commun et aux points d'intersection de deux diamètres orthogonaux avec ce cercle.

Le système de réception de signaux électromagnétiques vidéo à 2,4 Ghz comprend habituellement une antenne omnidirectionnelle à haut gain derrière laquelle un pré-amplificateur est placé pour améliorer le facteur de bruit et la dynamique du récepteur.

En mer, un système de ce type procure d'excellents résultats pour des distances de l'ordre de 1 à 5 km, toutefois par mer calme. Lorsque le creux des vagues devient important, le signal reçu décroche et s'annule, ce qui nécessite quelque 3 secondes pour son retour à sa valeur originelle.

On a décrit dans le brevet US 4479127, une antenne, à polarisation horizontale, formée de quatre éléments d'antenne disposés respectivement en une première paire d'élément parallèles et en une seconde paire d'éléments parallèles, ces première et seconde paire d'éléments étant perpendiculaires l'une à l'autre et les éléments de chaque paire étant équidistants de l'axe de l'ensemble.

Chacun de ces éléments est formé de deux boucles en carré réunies par un sommet commun comportant des centres d'alimentation au niveau de celui-ci.

Cette antenne présente un VSWR inférieur à 2 : 1 ainsi qu'un diagramme de rayonnement en forme de trèfle à quatre feuilles.

Une telle antenne peut être utilisée dans des applications de transmission/réception à longue portée.

La présente invention a pour but de proposer une antenne du type indiqué précédemment utilisable par exemple à des fréquences de l'ordre de 500 Mhz ou de 2,4 Ghz et qui permet de pallier les inconvénients de l'état de la technique.

Pour atteindre ce but, l'antenne selon l'invention est caractérisée en ce que chaque élément d'antenne est en polarisation rectiligne verticale, en ce que le lobe principal de rayonnement de chaque élément d'antenne présente une ouverture sensiblement de 90° dans les plans vertical et horizontal et en ce que les centres d'alimentation de deux éléments d'antenne adjacents sont séparés d'une longueur d'onde λ de travail.

D'autre part, selon une caractéristique supplémentaire et préférée, les centres d'alimentation de deux éléments d'antenne adjacents sont séparés d'une longueur égale à λ.

Chaque élément d'antenne comprend un élément rayonnant ou radiateur constitué d'une boucle continue prenant la forme géométrique de deux carrés situés dans un même plan ayant un sommet commun et de périmètre sensiblement égal à 2 λ, ainsi qu'un réflecteur associé.

Dans la présente description ainsi que dans les revendications, on désignera l'élément rayonnant ainsi décrit par la dénomination « biquad » et un élément d'antenne muni d'un biquad par « élément d'antenne biquad ».

L'élément d'antenne biquad constitue un élément d'antenne particulièrement avantageux dans le cadre de l'invention en raison de l'ouverture de 90° de son lobe principal et de son gain appréciable de 10 dbi.

Ainsi, selon une caractéristique avantageuse de l'invention, chaque lobe principal de rayonnement présente une ouverture sensiblement de 90° dans les plans vertical et horizontal.

De même, selon une caractéristique supplémentaire de l'invention, les éléments d'antenne sont reliés à un coupleur par l'intermédiaire d'un câble coaxial d'alimentation en énergie.

L'invention sera mieux comprise et d'autres buts, caractéristiques et avantages de celle-ci apparaîtront plus clairement au cours de la description explicative qui va suivre en référence aux dessins annexés donnés uniquement à titre d'exemples illustrant différents modes de réalisation de l'invention et dans lesquels :
- la figure 1 est une vue schématique en plan d'une antenne selon l'invention comprenant 4 éléments d'antenne biquad fixés à des supports d'éléments d'antenne et un coupleur
- la figure 2 est une vue frontale d'un élément d'antenne biquad à la figure 1 fixé à des supports d'éléments d'antenne
- la figure 3 est une vue en coupe longitudinale d'un coupleur à 5 voies
- la figure 4 représente la courbe définissant la longueur du conducteur cylindrique d'un coupleur en fonction de la fréquence de travail
- la figure 5 est une vue schématique en plan d'un autre mode de réalisation d'une antenne selon l'invention comprenant 4 éléments d'antenne biquad
- la figure 6 est une vue frontale d'un élément d'antenne biquad à la figure 5.

Tel que représentée aux figures 1 et 2, l'antenne selon l'invention comprend un ensemble de quatre éléments d'antenne biquad 1, comprenant chacun le réflecteur 2 et le biquad 3 proprement dit reliés à un coupleur à 5 voies, indiqué en 4. Cette liaison est assurée par l'intermédiaire d'un câble coaxial 5 d'alimentation en énergie.

D'autre part, les centres d'alimentation 6 de ces éléments d'antenne biquad se trouvent sur un cercle commun et aux points d'intersection de deux diamètres orthogonaux avec ce cercle de telle sorte que la corde qui soustend l'arc situé entre deux centres d'alimentation adjacents soit égale à λ. En outre, chaque biquad 3 est tangent au cercle commun.

La figure 1 montre également l'angle d'ouverture de 90° du lobe principal de chaque élément d'antenne, deux lobes adjacents étant distants l'un de l'autre d'une longueur λ. Par conséquent les quatre éléments d'antenne biquad 1 couvrent en totalité un angle de 360°.

Tel que représenté à la figure 2, le biquad 3 est configuré en boucle fermée formant deux carrés dans un même plan, unis par un sommet commun et dont chaque côté est sensiblement égal à λ/4. Ce biquad est constitué d'un fil de cuivre nu soudé au câble coaxial 5, les deux extrémités du fil de cuivre étant elles-mêmes solidarisées, si nécessaire, au réflecteur 2 par un moyen quelconque de manière à rigidifier l'ensemble.

Le réflecteur 2, quant à lui, est formé d'une plaque métallique généralement en cuivre. L'acier en particulier l'acier inoxydable ou encore le polychlorobiphényle (« PCB ») peuvent être utilisés également. Dans ce cas, il peut être avantageux de braser, par exemple du cuivre, à l'orifice de passage du câble coaxial 5 ménagé dans ce réflecteur, de manière à assurer une bonne connexion physique et électrique. Un tel assemblage est connu ayant été décrit par exemple dans "Biquad Antenna Construction", Martybugs.net, Wireless Networking Info (http://Martybugs net/wireless/biquad) (date de mise à disposition du public: 02 mai 2003 et 20 juillet 2003).

La figure 2 montre également que chaque élément d'antenne 1, par l'intermédiaire de son réflecteur 2, est solidarisé à un support 7 qui peut prendre la forme de quatre profilés en équerre. Habituellement ce support est en acier inoxydable. Toutefois, d'autres matériaux notamment des matériaux isolants comme le polyméthylméthacrylate peuvent être utilisés.

Quant au coupleur 4, celui-ci est visible à la figure 3 où sont représentés les quatre connecteurs N femelle 8 au châssis 9, le connecteur N femelle d'entrée 10 ainsi que les conducteurs linéaires 11 et cylindrique 12.

Dans un autre mode de réalisation, conformément aux figures 5 et 6, l'antenne selon l'invention est dépourvue de support d'éléments d'antenne mais comprend un ensemble de quatre éléments d'antenne biquad 1 comprenant chacun le réflecteur 2 et le biquad 3 reliés au coupleur 4 par l'intermédiaire du câble coaxial 5. Dans une telle réalisation, le réflecteur 2 est configuré également en support d'élément d'antenne.

Les différentes mesures nécessaires à l'élaboration de chacun des éléments d'antenne biquad ci-dessus peuvent être aisément déterminées à partir des valeurs des paramètres exprimés dans la description ci-dessus et ce, en fonction de la longueur d'onde de travail λ dans l'air, un coefficient de raccourcissement K, étant appliqué au cas où les éléments d'antenne seraient noyés dans un milieu électriquement isolant.

Les exemples non limitatifs suivants illustrent divers modes de réalisation d'une antenne omnidirectionnelle selon l'invention :

### EXEMPLE 1

### ANTENNE à 2,4 Ghz

Dans un mode de réalisation préféré d'une antenne à 2,4 Ghz, telle que représentée aux figures 1 à 3, chacun des quatre biquads 3 ayant son centre d'alimentation en 6, est relié à un coupleur à 2,4 Ghz indiqué en 4 et représenté à la figure 3. Cette connexion est effectuée par l'intermédiaire d'un câble coaxial 5 d'une impédance de 50 Ω, câble semi-rigide d'alimentation en énergie recouvert d'un matériau électriquement isolant.

Chaque centre d'alimentation étant distant d'une longueur λ d'un centre d'alimentation adjacent, le diamètre du cercle reliant ces quatre centres est, par conséquent, de 174 mm.

Les biquads 3 sont constitués chacun d'un fil de cuivre continu d'un diamètre d'environ 1,5 à 2,5 mm, de préférence 2,5 mm, configuré en deux carrés égaux avec un sommet commun et dont chaque côté a une longueur de 36 mm (1/4 d'onde = 31 mm). La longueur de chaque biquad, c'est-à-dire la distance séparant les deux sommets les plus éloignés, est de 90 mm, chacun de ces biquads étant distant de 17 mm du réflecteur 2 associé. Chaque réflecteur est constitué d'une plaque de cuivre de 100 mm x 100 mm et d'une épaisseur de 1,5 mm fixée sur un support 7 d'élément d'antenne, deux réflecteurs opposés étant séparés de 140 mm.

En ce qui concerne le coupleur 4 représenté à la figure 3, la longueur de ses conducteurs linéaires 11 est de 19 mm chacun, le conducteur cylindrique 12, formé d'un barreau en cuivre ou en laiton, ayant un diamètre de 8,73 mm et une longueur de 65 mm déterminée par la courbe à la figure 4.

### EXEMPLE 2

### ANTENNE à 500 Mhz

Dans un autre mode de réalisation préféré d'une antenne à 500 Mhz, telle que représentée aux figures 5 et 6, chacun des quatre biquads 3 a son centre d'alimentation en 6 et est relié à un coupleur à 500 Mhz indiqué en 4 et représenté à la figure 3 et ce, par l'intermédiaire d'un câble coaxial d'alimentation 5 (impédance : 50 Ω).

Comme chaque centre d'alimentation est distant d'une longueur λ d'un centre d'alimentation adjacent, le diamètre du cercle reliant ces quatre centres est de 850 mm.

D'autre part, les biquads 3, constitués chacun d'un fil de cuivre continu, sont configurés en deux carrés égaux, avec un sommet commun, dont chaque côté a une longueur d'environ 150 mm (1/4 d'onde). La longueur de chaque biquad (distance séparant les deux sommets les plus éloignés) est de 420 mm et chacun de ces biquads est distant de 85 mm du réflecteur 2 associé. En outre, chaque réflecteur 2. est constitué d'une plaque d'acier inoxydable de 680 mm de longueur et d'environ 600 mm de hauteur de sorte que deux réflecteurs opposés sont séparés de 680 mm. De même, chaque réflecteur est pourvu d'un orifice 13 de passage du câble coaxial 5, orifice autour duquel du cuivre est brasé.

Le coupleur 4, quant à lui, est identique à celui de l'Exemple 1 à l'exception de la longueur du conducteur cylindrique qui est de 320 mm tel que déterminé par la courbe à la figure 4.

L'antenne selon l'invention se révèle particulièrement intéressante pour lutter contre le phénomène de houle typique à la mer. En effet, l'image vidéo reçue à 2,4 Ghz est de qualité parfaitement exploitable et sans décrochage même par houle de 4 m entre deux bateaux distants d'environ 6 km.

En outre cette antenne peut être adaptée à d'autres fréquences que 2,4 Ghz et notamment à des fréquences de l'ordre de 500 Mhz pour le faisceau hertzien (téléphone et « data ») où elle s'est montrée tout aussi efficace.

Par ailleurs, cette antenne peut être utilisée tant à la réception qu'à l'émission et peut également trouver d'autres applications telles que la transmission à 2 Mbits entre navires.

## Revendications

1. Antenne omnidirectionnelle pour la transmission et/ou la réception de signaux audio et/ou vidéo, du genre comprenant quatre éléments d'antenne identiques (1) alimentés radio-électriquement par des courants sensiblement de même phase et de même amplitude, chaque élément d'antenne comprenant un élément rayonnant (3) de type biquad, un centre d'alimentation (6) ainsi qu'un réflecteur (2) associé à cet élément rayonnant et chacun des centres d'alimentation se trouvant sur un cercle commun et aux points d'intersection de deux diamètres orthogonaux avec ce cercle, **caractérisée en ce que** chaque élément d'antenne est en polarisation rectiligne verticale, **en ce que** le lobe principal de rayonnement de chaque élément d'antenne présente une ouverture sensiblement de 90° dans les plans vertical et horizontal et **en ce que** les centres d'alimentation de deux éléments d'antenne adjacents sont séparés d'une longueur d'onde λ de travail.

2. Antenne selon la revendication 1 **caractérisée en ce que** les quatre éléments d'antenne couvrent en totalité un angle de 360°.

3. Antenne selon une des revendications 1 ou 2, **caractérisée en ce que** les éléments d'antenne sont reliés à un coupleur (4) par l'intermédiaire d'un câble coaxial (5) d'alimentation en énergie.

4. Antenne selon une des revendications 1 à 3, **caractérisée en ce que** chaque élément d'antenne comprend un élément rayonnant (3) constitué d'une boucle continue prenant la forme géométrique de deux carrés situés dans un même plan ayant un sommet commun et de périmètre sensiblement égal à 2λ.

5. Antenne selon une des revendications 1 à 4 pour utilisation à des fréquences de l'ordre de 2,4 Ghz.

6. Antenne selon une des revendications 1 à 4 pour utilisation à des fréquences de l'ordre de 500 Mhz

## Claims

1. Omnidirectional antenna for transmission and/or reception of audio and/or video signals of the type including four identical antenna elements (1) radio-electrically supplied by currents with approximately the same phase and the same amplitude, each antenna element comprising a biquad type radiating element (3), a power supply centre (6) and a reflector (2) associated with this radiating element and each of the power supply centres is located on a common circle at the intersection points of two diameters orthogonal with this circle, **characterised in that** each antenna element is in straight vertical polarisation, **in that** the main radiation lobe of each antenna element has an aperture of approximately 90° in the vertical and horizontal planes and **in that** the power supply centres of two adjacent antenna elements are separated by a working wavelength λ.

2. Antenna according to claim 1, **characterised in that** the four antenna elements cover a total angle of 360°.

3. Antenna according to claim 1 or 2, **characterised in that** the antenna elements are connected to a coupler (4) through a coaxial cable (5) through which energy is supplied.

4. Antenna according to one of claims 1 to 3, **characterised in that** each antenna element comprises a radiating element (3) composed of a continuous loop with a geometric shape consisting of two squares located in the same plane with a common vertex and a perimeter equal to approximately 2 λ.

5. Antenna according to one of claims 1 to 4 for the use of frequencies of the order of 2.4 GHz.

6. Antenna according to one of claims 1 to 4 for the use of frequencies of the order of 500 MHz.

## Patentansprüche

1. Rundstrahlantenne für die Übertragung und/oder den Empfang von Audio- und/oder Videosignalen, des Typs mit vier identischen Antennenelementen (1), die radioelektrisch von Strömen versorgt werden, die fast dieselbe Phase und dieselbe Amplitude aufweisen, wobei jedes Antennenelement ein strahlendes Element (3) des Typs Bi-Quad, ein Versorgungszentrum (6) und einen Reflektor (2), der diesem strahlenden Element zugeordnet ist, umfasst, und wobei sich jedes der Versorgungszentren auf einem gemeinsamen Kreis und an den Schnittpunkten von zwei orthogonalen Durchmessern mit diesem Kreis befindet, **dadurch gekennzeichnet, dass** jedes Antennenelement in gerader vertikaler Polarisation ist, dass die Hauptstrahlungskeule von jedem Antennenelement eine Öffnung von fast 90° in den vertikalen und horizontalen Ebenen aufweist und dass die Versorgungszentren von zwei angrenzenden Antennenelementen um eine Arbeitswellenlänge λ getrennt sind.

2. Antenne nach Anspruch 1, **dadurch gekennzeichnet, dass** die vier Antennenelemente insgesamt einen Winkel von 360° decken.

3. Antenne nach einem der Ansprüche 1 oder 2, **dadurch gekennzeichnet, dass** die Antennenelementen über ein koaxiales Kabel (5) für die Energieversorgung an einen Koppler (4) angeschlossen sind.

4. Antenne nach einem der Ansprüche 1 bis 3, **dadurch gekennzeichnet, dass** jedes Antennenelement ein strahlendes Element (3) umfasst, das aus einer kontinuierlichen Schleife gebildet ist, die die geometrische Form von zwei Quadraten einnimmt, die in einer selben Ebene liegen, mit einem gemeinsamen Gipfel und einem Umfang von fast gleich 2λ.

5. Antenne nach einem der Ansprüche 1 bis 4 für die Verwendung bei Frequenzen von 2,4 Ghz.

6. Antenne nach einem der Ansprüche 1 bis 4 für die Verwendung bei Frequenzen von 500 Mhz.
